# EUROPÄISCHE PATENTSCHRIFT

(11) **EP 0 388 505 B1**
(45) Veröffentlichungstag und Bekanntmachung des Hinweises auf die Patenterteilung: **03.11.1993**
(21) Anmeldenummer: 89110065.3
(22) Anmeldetag: 03.06.1989
(51) Int. Cl.: F02D 11/10, F02M 13/04

(54) **Lastverstelleinrichtung**
Load control apparatus
Dispositif de réglage de charge

(30) Priorität: 23.03.1989 DE 3909570
(43) Veröffentlichungstag der Anmeldung: 26.09.1990
(73) Patentinhaber: VDO Adolf Schindling AG, D-60487 Frankfurt (DE)
(72) Erfinder: Mann, Arnold, D-6465 Biebergmünd (DE)
(74) Vertreter: Klein, Thomas, Dipl.-Ing. (FH)

(56) Entgegenhaltungen:
- DE-A- 3 108 090
- DE-A- 3 810 270
- FR-A- 2 163 256
- US-A- 3 897 524
- PATENT ABSTRACTS OF JAPAN vol. 12, no. 315 (M-735) 26 August 1988, & JP-A-63 085231 (MITSUBISHI ELECTRIC CORP.) 15 April 1988
- PATENT ABSTRACTS OF JAPAN vol. 13, no. 143 (M-811) 07 April 1989, & JP-A-63 306252 (HITACHI LTD.) 14 Dezember 1988
- PATENT ABSTRACTS OF JAPAN vol. 7, no. 165 (M-230)(1310) 20 Juli 1983, & JP-A-58 072616 (TOYO KOGYO K.K.) 30 April 1983

## Beschreibung

Die Erfindung betrifft eine Lastverstelleinrichtung mit einer in einem Ansaugkanal angeordneten Drosselklappe, deren Stellwelle von einem elektrischen Stellmotor angetrieben ist.

Lastverstelleinrichtungen der genannten Art werden in neuerer Zeit vielfach an Stelle mechanischer Lastverstelleinrichtungen, bei denen das Fahrpedal über ein Gestänge oder einen Seilzug mit der Drosselklappe verbunden ist, eingebaut. Die elektrische Übertragung der Fahrpedalbewegung auf die Drosselklappe weist gegenüber der mechanischen eine Reihe von Vorzügen auf, insbesondere ist die Verlegung elektrischer Übertragungsleitungen wesentlich weniger aufwendig als die Anordnung einer mechanischen Übertragungseinrichtung (vgl. DE-OS 28 43 456).

Aus Sicherheitsgründen verzichtet man jedoch meist nicht völlig auf eine mechanische Übertragungseinrichtung, sondern führt eine sogenannte Notbetätigungseinrichtung mit Spiel mit, so daß bei Ausfall der Elektrik nach Überwindung dieses Spiels eine mechanische Drosselklappenbetätigung möglich ist. Diese aus Gründen der Redundanz vorgesehene, zusätzliche mechanische Notbetätigungseinrichtung erhöht den Aufwand für eine solche Lastverstelleinrichtung natürlich erheblich (vgl. DE-OS 38 15 734).

Der Erfindung liegt die Aufgabe zugrunde, eine Lastverstelleinrichtung der eingangs genannten Art mit möglichst geringem Aufwand so auszubilden, daß auch bei Ausfall wichtiger Bauteile noch eine Betätigung möglich ist.

Diese Aufgabe wird erfindungsgemäß dadurch gelöst, daß parallel zu dem Ansaugkanal ein zweiter Ansaugkanal mit einer weiteren Drosselklappe vorgesehen ist, wobei die Stellwelle der zweiten Drosselklappe von einem zweiten elektrischen Stellmotor angetrieben ist, daß beide Drosselklappen im jeweiligen Ansaugkanal um mehr als 90° verschwenkbar (durchtauchbar) angeordnet sind und daß die beiden Stellwellen durch eine Mitnehmerverbindung miteinander verbunden sind, die eine relative Drehung der Stellwellen zueinander um 90° zuläßt.

Durch diese Aufteilung des Luftstromes auf zwei Ansaugkanäle mit jeweils einer Drosselklappe und durch die Anordnung von insgesamt zwei Stellmotoren erreicht man mit sehr geringem Aufwand eine hohe Redundanz. Da insgesamt zwei Stellmotoren vorgesehen sind, kann bei Ausfall eines Stellmotors der andere noch die dem ausgefallenen Stellmotor zugeordnete Drosselklappe in Schließrichtung bewegen, indem man die noch funktionstüchtige Drosselklappe über das Spiel der Mitnehmerverbindung hinaus verschwenkt, also durchtauchen läßt und dadurch die andere Drosselklappe mit-führt. Da die Mitnehmerverbindung Spiel aufweist, ist nach dem Zurückstellen der Drosselklappe mit defektem Antrieb eine normale Betätigung der anderen Drosselklappe mit normalen Stellkräften möglich. Mit nur einer funktionstüchtigen Drosselklappe läßt sich ein Kraftfahrzeug im Teillastbereich mit allen der Anlage aufgegebenen Regelfunktionen normal betreiben. Lediglich der obere Vollastbereich ist nicht mehr erreichbar.

Dank der Erfindung sind für die Lastverstelleinrichtung keine Rückstellfedern und keine Entkoppelungsfedern erforderlich, so daß die Gegenkräfte am Fahrpedal geringer und besser festlegbar sind. Ein weiterer Vorteil der Spiel aufweisenden Mitnehmerverbindung besteht darin, daß jede Drosselklappe über ihren Stellbereich unabhängig von der anderen verstellt werden kann und daß erst nach Überwindung dieses Spiels eine Kopplung mit der anderen Drosselklappe eintritt.

Eine besonders vorteilhafte Ausgestaltung der Erfindung besteht darin, daß die Stellmotoren als Schrittmotor ausgebildet sind. Die Anordnung von Schrittmotoren hat den Vorteil, daß auf aufwendige Rückmeldepotentiometer für die Drosselklappen und damit auch auf die aufwendige Verlegung von Rückmeldeleitungen verzichtet werden kann. Es genügt, wenn ein einfacher Schalter bei geschlossener Drosselklappe ein Signal erzeugt, so daß beim Betätigen des Fahrpedals die Nullstellung festgestellt werden kann. Ein weiterer Vorteil der Schrittmotoren liegt darin, daß diese keinen Kollektor haben, so daß das Problem infolge von Schwingungen abhebender Kohlebürsten nicht auftritt.

Die Lastverstelleinrichtung baut besonders kompakt, wenn gemäß einer anderen Ausgestaltung der Erfindung die Stellmotoren spiegelbildlich zueinander oberhalb oder unterhalb der beiden Ansaugkanäle angeordnet sind und über jeweils ein seitlich des jeweiligen Ansaugkanals angeordnetes Getriebe mit der jeweiligen Stellwelle verbunden sind.

Vorteilhaft ist es, wenn jeweils zwischen dem Getriebe und der zugeordneten Stellwelle eine eine begrenzte Drehbewegung zulassende Rutschkupplung vorgesehen ist. Hierdurch ist eine Notbetätigung auch dann möglich, wenn das Getriebe infolge eines Defektes blockiert. Die Begrenzung der maximal möglichen Relativbewegungen beider Rutschkupplungen ist erforderlich, damit über die Rutschkupplung der jeweils treibenden Seite die Stellwelle der anderen Seite durch Durchdrehen der anderen Rutschkupplung so weit verdreht werden kann, daß die entsprechende Drosselklappe in Schließstellung gelangt. Bei der erfindungsgemäßen Lastverstelleinrichtung wird die defekte Drosselklappe gegen die Kraft der ihr zugeordneten Rutschkupplung zurückgestellt, dann jedoch aufgrund des Spiels der Mitnehmerverbindung ohne entgegenwirkende Reibkraft die funktionstüchtige Drosselklappe geregelt.

Eine andere, sehr vorteilhafte Ausgestaltung der Erfindung besteht darin, daß das Spiel bei gleich ausgerichteten Drosselklappen nach beiden Seiten hin jeweils etwa 90 Grad beträgt und die beiden Rutschkupplungen so ausgelegt sind, daß sie nach einer Relativverdrehung von 90 Grad einen Formschluß bilden. Durch diese Festlegung des Spiels auf 90 Grad ist eine vollständige Betätigung der noch intakten Drosselklappe möglich, ohne daß dabei die Reibkraft einer Rutschkupplung entgegenwirkt.

Die Leerlaufleistung der Lastverstelleinrichtung ist besonders feinfühlig regelbar, wenn die Lastverstelleinrichtung eine Steuereinrichtung zum Betätigen nur eines Stellmotors zwecks Leerlaufregelung und zum synchronen Betätigen beider Drosselklappen im Lastbetrieb hat.

Ein Ausfall eines Drosselklappenantriebs ist auf einfache Weise feststellbar, wenn beiden Stellwellen ein Sicherheitskontakt zur Überwachung der Drehbewegung der jeweiligen Stellwelle zugeordnet ist.

Konstruktiv besonders einfach ist die Lastverstelleinrichtung gestaltet, wenn gemäß einer anderen Ausgestaltung der Erfindung die Mitnehmerverbindung durch einen sektorförmigen Vorsprung der einen Stellwelle und einen darüber angeordneten, sektorförmigen Vorsprung der anderen Stellwelle gebildet ist.

Die Rutschkupplungen sind besonders einfach gestaltet, wenn jede Rutschkupplung zur Begrenzung der maximal möglichen Relativbewegung einen radial durch die jeweilige Stellwelle geführten Stift und zwei Anschlagsegmente am jeweiligen Zahnrad aufweist.

Auf die Zwischenschaltung jeweils eines Getriebes zwischen dem jeweiligen Stellmotor und der jeweiligen Stellwelle kann man verzichten, wenn die Stellmotoren ohne Zwischenschaltung eines Getriebes unmittelbar auf den Stellwellen der Drosselklappen angeordnet sind. Die Stellwellen können dabei fluchtend zueinander verlaufen, so daß die bereits erläuterte Mitnehmerverbindung Anwendung finden kann.

Möglich ist es jedoch auch, daß die Stellwellen parallel zueinander verlaufen und daß zur Bildung der Mitnehmerverbindung auf jeder Stellwelle in radialer Ausrichtung ein Stellsegment mit einem kreisbogenförmigen Langloch angeordnet ist, in welches eine die Stellsegmente miteinander verbindende Koppelstange eingreift. Bei einer solchen Ausführungsform erübrigen sich die Rutschkupplungen. Die Mitnehmerverbindung ihrerseits ist sehr einfach ausgebildet.

Die Erfindung läßt zahlreiche Ausführungsformen zu. Zur weiteren Verdeutlichung ihres Grundprinzips sind zwei davon in der Zeichnung dargestellt und werden nachfolgend beschrieben. In ihr zeigen die
- Fig. 1: einen Querschnitt durch die erfindungsgemäße Lastverstelleinrichtung,
- Fig. 2: eine gegenüber Figur 1 vergrößerte Darstellung einer in Figur 1 mit II gekennzeichneten Einzelheit,
- Fig. 3: einen Schnitt durch die Einzelheit entlang der Linie III - III in Figur 2,
- Fig. 4: eine gegenüber Figur 1 vergrößerte Darstellung des Bereiches eines Zahnrades mit der Rutschkupplung,
- Fig. 5: einen Schnitt durch die Rutschkupplung nach Figur 4,
- Fig. 6: einen schematischen Querschnitt durch eine zweite Ausführungsform der erfindungsgemäßen Lastverstelleinrichtung,
- Fig. 7: eine Vorderansicht der Lastverstelleinrichtung nach Figur 6.

Die Figur 1 zeigt einen Drosselklappenstutzen 1, welcher zwei parallellaufende Ansaugkanäle 2, 3 mit jeweils einer Drosselklappe 4, 5 hat. Die beiden Drosselklappen 4, 5 sind jeweils auf einer horizontal angeordneten Stellwelle 6, 7 angeordnet, die beide miteinander fluchten und durch eine Spiel aufweisende Mitnehmerverbindung 8 miteinander gekoppelt sind. Beide Stellwellen 6, 7 sind seitlich aus dem Drosselklappenstutzen 1 herausgeführt und dort jeweils mittels einer Rutschkupplung 9, 10 mit einem Getriebe 11, 12 verbunden. Jedes Getriebe 11, 12 besteht aus drei ineinander kämmenden Zahnrädern 13, 14, 15, wobei das Zahnrad 15 auf einer Abtriebswelle 16 eines als Schrittmotors ausgebildeten Stellmotors 17 drehfest angeordnet ist. Ein zweiter ebenfalls als Schrittmotor ausgebildeter Stellmotor 18 ist spiegelbildlich zum ersten Stellmotor 17 auf der Oberseite des Drosselklappenstutzens 1 angeordnet und treibt auf gleiche Weise über das Getriebe 12 die Stellwelle 7 an.

Wie die Figur 1 ebenfalls zeigt, ist jeder Stellwelle 6, 7 ein Sicherheitskontakt 19, 20 zugeordnet, der bei bestromtem Stellmotor 17, 18, jedoch sich nicht drehender Stellwelle 6, 7, eine Warneinrichtung 21, 22 ansteuert.

Die Figuren 2 und 3 lassen die Gestaltung der Mitnehmerverbindung 8 genauer erkennen. Die einander zugewandten Stirnflächen der beiden Stellwellen 6, 7 weisen jeweils einen sektorförmigen Vorsprung 23, 24 auf. Diese Vorsprünge umfassen jeweils einen Winkel von 90 Grad, so daß zwischen ihnen ebenfalls ein Winkel von 90 Grad verbleibt, was die Figur 3 zeigt. Bewegen sich die Drosselklappen 4, 5 synchron, dann liegen die Vorsprünge 23, 24 einander gegenüber. Steht beispielsweise die Drosselklappe 4 infolge eines Defektes still, dann kann sich die rechte Drosselklappe 5 ungehindert bis zu 90 Grad verschwenken. Die normale Betätigung der rechten Drosselklappe 5 würde in einem solchen Falle von der ausgefallenen, linken Drosselklappe 4 in keiner Weise behindert. Ist die linke Drosselklappe 4 in Offenstellung ausgefallen, dann kann man die rechte Drosselklappe 5 motorisch über einen Winkel von 90 Grad hinaus verschwenken, wobei nach einem Schwenkwinkel von 90 Grad die Mitnehmerverbindung 8 die linke Drosselklappe 4 mitnimmt, so daß diese geschlossen werden kann. Dabei kommt es zu einer Relativbewegung in der Rutschkupplung 9. Nach einer Reparatur der Lastverstelleinrichtung muß diese Verdrehung in der Rutschkupplung natürlich wieder zurückgestellt werden.

Die Figuren 4 und 5 verdeutlichen die Gestaltung der Rutschkupplung 12. Zu sehen ist, daß das Zahnrad 13b über eine Tellerfeder 28 reibschlüssig mit der Stellwelle 7 verbunden ist. Durch die Stellwelle 7 führt ein Stift 25 radial hindurch, gegen den das Zahnrad 13b bei einer Drehung im Uhrzeigersinn mit in Figur 5 gezeigten Anschlagsegmenten 26, 27 zu gelangen vermag, so daß die Stellwelle 7 formschlüssig mitgeführt wird. Dreht sich das Zahnrad 13b entgegen dem Uhrzeigersinn und ist die Stellwelle 7 ausreichend schwergängig, dann kommt es zu einer Relativbewegung zwischen dem Zahnrad 13b und der Stellwelle 7, bis die jeweils andere Seite der Anschlagsegmente 26, 27 gegen den Stift 25 gelangt und dann die Stellwelle 7 mitführt. Da beide Getriebe 11, 12 eine solche Rutschkupplung 9, 10 aufweisen, kann bei Blockieren eines Getriebes 11, 12 über das andere Getriebe aufgrund einer durchrutschenden Rutschkupplung die jeweils nicht mehr funktionstüchtige Drosselklappe in Schließstellung bewegt werden.

Bei der Ausführungsform nach den Figuren 6 und 7 wurden mit der nach den vorangehenden Figuren funktionell gleichartige Teile mit gleichen Positionszahlen versehen. Bei dieser Ausführungsform verlaufen die Stellwellen 6, 7 nicht fluchtend, sondern parallel zueinander. Jede Stellwelle 6, 7 wird jeweils unmittelbar von einem Stellmotor 17, 18 angetrieben. Die Mitnehmerverbindung 8 ist wiederum so gestaltet, daß beide Drosselklappen 4, 5 unabhängig voneinander bis maximal etwa 90 Grad schwenken können. Bei einer weiteren Verschwenkung wird durch die Mitnehmerverbindung 8 die jeweils andere Drosselklappe 4 oder 5 mitgenommen.

Der Aufbau der Mitnehmerverbindung 8 ist der Figur 7 zu entnehmen. Sie hat auf jeder Stellwelle 6, 7 ein Stellsegment 29, 30 mit jeweils einem kreisbogenförmigen Langloch 31, 32. Eine Koppelstange 33 greift mit ihren Enden jeweils in eines der Langlöcher 31, 32. In der dargestellten, geschlossenen Stellung der Drosselklappen 4 und 5 liegt die Koppelstange 33 jeweils gegen eine linke Begrenzung des jeweiligen Langloches 31, 32 an. Kann beispielsweise die rechte Drosselklappe 5 nicht mehr vom zugeordneten Stellmotor 18 betätigt werden, dann wird die rechte Drosselklappe 5 nach einem Verschwenken der linken Drosselklappe 4 um 90 Grad von der Koppelstange 33 mitgenommen, so daß sie in Schließstellung bewegt werden kann.

## Patentansprüche

1. Lastverstelleinrichtung mit einer in einem Ansaugkanal angeordneten Drosselklappe, deren Stellwelle von einem elektrischen Stellmotor angetrieben ist, dadurch gekennzeichnet, daß parallel zu dem Ansaugkanal (2) ein zweiter Ansaugkanal (3) mit einer zweiten Drosselklappe (5) vorgesehen ist, wobei die Stellwelle der zweiten Drosselklappe (5) von einem zweiten elektrischen Stellmotor (18) angetrieben ist, daß beide Drosselklappen (4, 5) im jeweiligen Ansaugkanal (2, 3) um mehr als 90° verschwenkbar angeordnet sind und daß die beiden Stellwellen (6, 7) durch eine Mitnehmerverbindung (8) miteinander verbunden sind, die eine relative Drehung der Stellwellen (6, 7) zueinander um 90° zuläßt.

2. Lastverstelleinrichtung nach Anspruch 1, dadurch gekennzeichnet, daß die Stellmotoren (17, 18) als Schrittmotor ausgebildet sind.

3. Lastverstelleinrichtung nach den Ansprüchen 1 und 2, dadurch gekennnzeichnet, daß die Stellmotoren (17, 18) spiegelbildlich zueinander oberhalb oder unterhalb der beiden Ansaugkanäle (2, 3) angeordnet sind und über jeweils ein seitlich des jeweiligen Ansaugkanals (2, 3) angeordnetes Getriebe (11, 12) mit der jeweiligen Stellwelle (6, 7) verbunden sind.

4. Lastverstelleinrichtung nach Anspruch 3, dadurch gekennzeichnet, daß jeweils zwischen dem Getriebe (11, 12) und der zugeordneten Stellwelle (6) eine eine begrenzte Drehbewegung zulassende Rutschkupplung (9, 10) vorgesehen ist.

5. Lastverstelleinrichtung nach Anspruch 4, dadurch gekennzeichnet, daß das Spiel der Mitnehmerverbindung (8) bei gleich ausgerichteten Drosselklappen (4, 5) nach beiden Seiten hin jeweils etwa 90 Grad beträgt und die beiden Rutschkupplungen (10, 11) so ausgelegt sind, daß sie nach einer Relativverdrehung von 90 Grad einen Formschluß bilden.

6. Lastverstelleinrichtung nach Anspruch 5, gekennzeichnet durch eine Steuereinrichtung zum Betätigen nur eines Stellmotors (17 oder 18) zwecks Leerlaufregelung und zum synchronen Betätigen beider Drosselklappen (17, 18) im Lastbetrieb.

7. Lastverstelleinrichtung nach zumindest einem der vorangehenden Ansprüche, dadurch gekennzeichnet, daß beiden Stellwellen (6, 7) ein Sicherheitskontakt (19, 20) zur Überwachung der Drehbewegung der jeweiligen Stellwelle (6, 7) zugeordnet ist.

8. Lastverstelleinrichtung nach zumindest einem der vorangehenden Ansprüche, dadurch gekennzeichnet, daß die Mitnehmerverbindung (8) durch einen sektorförmigen Vorsprung (24) in der Stirnfläche der einen Stellwelle (7) und einen darüber angeordneten, sektorförmigen Vorsprung (23) in der zugewandten Stirnfläche der anderen Stellwelle (7) gebildet ist.

9. Lastverstelleinrichtung nach einem der Ansprüche 4 oder 5, dadurch gekennzeichnet, daß jede Rutschkupplung zur Begrenzung der maximal möglichen Relativbewegung einen radial durch die jeweilige Stellwelle geführten Stift (25) und zwei Anschlagsegmente (26, 27) am jeweiligen Zahnrad (13b) aufweist.

10. Lastverstelleinrichtung nach den Ansprüchen 1 oder 2, dadurch gekennzeichnet, daß die Stellmotoren (17, 18) ohne Zwischenschaltung eines Getriebes unmittelbar auf den Stellwellen (6, 7) der Drosselklappen (4, 5) angeordnet sind.

11. Lastverstelleinrichtung nach Anspruch 10, dadurch gekennzeichnet, daß die Stellwellen (6, 7) parallel zueinander verlaufen und daß zur Bildung der Mitnehmerverbindung (8) auf jeder Stellwelle (6, 7) in radialer Ausrichtung ein Stellsegment (29, 30) mit einem kreisbogenförmigen Langloch (31, 32) angeordnet ist, in welches eine die Stellsegmente (29, 30) miteinander verbindende Koppelstange (33) eingreift.

## Claims

1. Load adjustment device, with a throttle valve which is arranged in a suction duct and whose adjusting shaft is driven by an electric adjusting motor, characterised in that a second suction duct (3) with a second throttle valve (5) is provided parallel to the said suction duct (2), and the adjusting shaft of the second throttle valve (5) is driven by a second electric adjusting motor (18), that the two throttle valves (4, 5) are arranged each in the respective suction duct (2, 3) to be pivotably movable through more than 90°, and that the two adjusting shafts (6, 7) are connected to one another by an entrainment connection (8) which allows a relative rotational movement of the adjusting shafts (6, 7) with respect to one another through 90°.

2. Load adjustment device according to claim 1, characterised in that the adjusting motors (17, 18) are constructed as step-by-step motors.

3. Load adjustment device according to one of claims 1 and 2, characterised in that the adjusting motors (17, 18) are arranged in mirror-image situations with respect to one another, above or below the two suction ducts (2, 3), and are connected each by a gearing (11, 12), arranged laterally of the respective suction duct (2, 3), to the respective adjusting shaft (6,7).

4. Load adjustment device according to claim 3, characterised in that between the gearing (11, 12) and the associated adjusting shaft (6) in each case there is provided a friction clutch (9, 10) allowing a limited rotational movement.

5. Load adjustment device according to claim 4, characterised in that with the throttle valves (4, 5) in like alignment the play in the entrainment connection (8) amounts to in each case about 90 degrees to both sides, and the two friction clutches (10, 11) are so designed that, after relative rotational movement of 90 degrees, they form a shape-locking assembly.

6. Load adjustment device according to claim 5, characterised by a control device for operating only one adjusting motor (17 or 18) for idling-regime regulation, and for synchronous operation of the two throttle valves (17, 18) when working under load.

7. Load adjustment device according to at least one of the preceding claims, characterised in that the two adjusting shafts (6, 7) have a safety contact (19, 20) associated therewith, for monitoring the rotational movement of the associated adjusting shaft (6, 7).

8. Load adjustment device according to at least one of the preceding claims, characterised in that a sector-shaped projection (24) on the end face of one adjusting shaft (7), and a sector-shaped projection (23) on the facing end face of the other adjusting shaft (7), constitute the entrainment connection (8).

9. Load adjustment device according to one of claims 4 or 5, characterised in that each friction clutch has a pin (25) extending radially through the respective adjusting shaft, and two abutment segments (26, 27) on the respective gearwheel (13b), for limiting the maximum-possible relative movement.

10. Load adjustment device according to claim 1 or 2, characterised in that the adjusting motors (17, 18) are arranged directly on the adjusting shafts (6, 7) of the throttle valves (4, 5), without the interposition of gearing.

11. Load adjustment device according to claim 10, characterised in that the adjusting shafts (6, 7) are arranged parallel to one another and that, for forming the entrainment connection (8), there is arranged radially on each adjusting shaft (6, 7) an adjusting segment (29, 30) having an arcuate slot (31, 32) into which engages a coupling rod (33) which connects the adjusting segments (29, 30) to one another.

## Revendications

1. Dispositif de réglage de charge comprenant un papillon d'accélérateur placé dans un canal d'aspiration et dont l'axe ou tige de positionnement est entraîné par un moteur électrique de positionnement, caractérisé en ce qu'un second canal d'aspiration (3) contenant un second papillon d'accélérateur (5) est prévu parallèlement au canal d'aspiration (2), l'axe de positionnement du second papillon (5) étant entraîné par un second moteur électrique de positionnement (18), que les deux papillons (4, 5) sont disposés rotatifs sur plus de 90° dans le canal d'aspiration (2, 3) correspondant et que les deux axes de positionnement (6, 7) sont reliés entre eux par une liaison d'entraînement (8) autorisant une rotation relative des axes de positionnement (6, 7) de 90° l'un par rapport à l'autre.

2. Dispositif de réglage de charge selon la revendication 1, caractérisé en ce que les moteurs de positionnement (17, 18) sont réalisés comme des moteurs pas à pas.

3. Dispositif de réglage de charge selon les revendications 1 et 2, caractérisé en ce que les moteurs de positionnement (17, 18) sont placés symétriquement l'un par rapport à l'autre au-dessus ou au-dessous des deux canaux d'aspiration (2, 3) et reliés chacun à l'axe de positionnement (6, 7) coordonné par l'intermédiaire d'un engrenage (11, 12) situé à côté du canal d'aspiration (2, 3) concerné.

4. Dispositif de réglage de charge selon la revendication 3, caractérisé en ce qu'un accouplement à friction (9, 10), autorisant un mouvement rotatif limité, est prévu chaque fois entre l'engrenage (11, 12) et l'axe de positionnement (6) coordonné.

5. Dispositif de réglage de charge selon la revendication 4, caractérisé en ce que le jeu de la liaison d'entraînement (8) est d'environ 90 degrés vers chacun des deux côtés lorsque les papillons (4, 5) sont alignés de la même façon, et les deux accouplements à friction (10, 11) sont conçus de manière qu'ils établissent une liaison à complémentarité de formes après une rotation relative de 90 degrés.

6. Dispositif de réglage de charge selon la revendication 5, caractérisé par un système de commande pour actionner seulement un moteur de positionnement (17 ou 18) à des fins de réglage du ralenti et pour la commande synchrone des deux papillons (17, 18) dans le régime de charge.

7. Dispositif de réglage de charge selon au moins une des revendications précédentes, caractérisé en ce qu'un contact de sécurité (19, 20) est coordonné aux deux axes de positionnement (6, 7) pour la surveillance du mouvement rotatif de l'axe de positionnement (6, 7) correspondant.

8. Dispositif de réglage de charge selon au moins une des revendications précédentes, caractérisé en ce que la liaison d'entraînement (8) est constituée par une saillie (24) en forme de secteur dans la face d'extrémité d'un axe de positionnement (6) et par une saillie (23) en forme de secteur, disposée au-dessus d'elle, dans la face d'extrémité dirigée vers elle de l'autre axe de positionnement (7).

9. Dispositif de réglage de charge selon la revendication 4 ou 5, caractérisé en ce que chaque accouplement à friction comporte, pour limiter le mouvement relatif maximal possible, une goupille (25) traversant radialement l'axe de positionnement coordonné et deux segments de butée (26, 27) sur la roue dentée (13b) concernée.

10. Dispositif de réglage de charge selon la revendication 1 ou 2, caractérisé en ce que les moteurs de positionnement (17, 18) sont montés directement sur les axes de positionnement (6, 7) des papillons (4, 5), sans interposition d'un engrenage.

11. Dispositif de réglage de charge selon la revendication 10, caractérisé en ce que les axes de positionnement (6, 7) sont parallèles et que, pour la formation de la liaison d'entraînement (8), un segment de positionnement (29, 30), présentant un trou oblong (31, 32) en forme d'arc de cercle, est disposé sur chaque axe de positionnement (6, 7), avec pénétration dans les trous oblongs d'une biellette (33) qui relie les segments de positionnement (29, 30) entre eux.
